# FASCICULE DE BREVET EUROPEEN

(11) **EP 0 182 685 B1**
(45) Date de publication et mention de la délivrance du brevet: **15.02.1989**
(21) Numéro de dépôt: 85402041.9
(22) Date de dépôt: 22.10.1985
(51) Int. Cl.: E04F 13/08, E04D 1/28

(54) **Petit élément isolant de revêtement de façade et son application à la réalisation d'un procédé de vêture**
Kleines wärmedämmendes Fassadenverkleidungselement und seine Anwendung zur Ausführung eines Verkleidungsverfahrens
Small insulating cladding element and its use in the realization of a cladding method

(30) Priorité: 24.10.1984 FR 8416247
(43) Date de publication de la demande: 28.05.1986
(73) Titulaire: S.A. Financière Eternit, F-75008 Paris (FR); REDCO N.V., 1880 Kapelle op den Bos (BE)
(72) Inventeur: Manant, Christian, F-59246 Mons en Pevelle (FR)
(74) Mandataire: Mongrédien, André

(56) Documents cités:
- FR-A- 2 340 427
- GB-A- 941 023
- NL-A- 8 105 354
- US-A- 2 013 556
- US-A- 2 019 701
- US-A- 2 148 167
- US-A- 3 262 239

## Description

La présente invention concerne le domaine de l'isolation thermique des bâtiments par l'extérieur et plus particulièrement un petit élément isolant de revêtement de façade ainsi que son application à la réalisation d'un procédé de vêture.

Les techniques actuelles d'isolation par l'extérieur des bâtiments font généralement appel soit à la pose sur le mur d'un isolant puis d'un enduit extérieur de protection et de finition, soit à la pose d'un isolant puis d'une peau extérieure de protection maintenue par une ossature secondaire fixée sur le mur par l'intermédiaire de pattes, pinces ... solidarisées au gros-oeuvre par une fixation mécanique du type cheville. Tous ces procédés s'avérant coûteux du fait d'une multitude de tâches à réaliser sur le chantier lors de la pose, les recherches se sont portées ces dernières années sur des complexes préfabriqués isolant-peau extérieure, pouvant être collés et/ou fixés mécaniquement sur la paroi-support extérieure à protéger et assemblés le plus souvent à joints vifs par clipsage. Ces complexes, qui sont plus communément appelés vêtures, sont généralement constitués d'une peau métallique associée à un isolant, chaque élément de vêture couvrant généralement de grandes surfaces de l'ordre du m² ou plus.

Malgré le nombre important d'études réalisées sur le sujet et dont la preuve nous est offerte par les nombreuses demandes de brevet déposées en France notamment, il s'avère que ces produits ont du mal à s'imposer sur le marché par suite d'une part des difficultés d'adaptation des produits à tous les cas de figure rencontrés pour isoler les façades d'un bâtiment, et d'autre part de la présence de fixations multiples plus un tel type d'élément isolant, correspondant au préambule de la revendication 1 est décrit par exemple dand NL-A 8 105 354, ou moins aisées a mettre en oeuvre et qui grèvent le prix posé du revêtement isolant. De ce fait, l'on a vu apparaître récemment des éléments de vêture de plus petites dimensions, c'est-à-dire couvrant de faibles surfaces (S<0,25 m²), et qui donnent plus de souplesse à la pose, notamment pour la réalisation des encadrements de baie. Toutefois, les différents modèles actuellement proposés imposent encore plusieurs points de fixation par élément, qu'il s'agisse de fixations mécaniques ou de plots de colle. Le but de la présente invention est de remédier à ces différents inconvénients en proposant un petit élément isolant de revêtement de façade de bâtiment, qui présente une structure simple, un seul point au maximum de fixation à la paroi-support, une excellente isolation sans pont thermique et qui, une fois posé, donne au mur isolé l'aspect d'un revêtement traditionnel dit à claire-voie ordinaire verticale.

Ledit petit élément isolant de revêtement de façade comprend deux parties constituées, la première d'une plaque rigide formant peau extérieure, protectrice et décorative, et la deuxième d'une âme isolante et est caractérisé en ce que l'âme isolante est en forme de T collée sur la sous-face de la plaque formant peau extérieure et de telle manière que ladite sous-face en soit dépourvue uniquement sur son pourtour inférieur.

De préférence, l'âme isolante est réalisée à l'aide d'un isolant rigide type polystyrène expansé ou polyuréthane injecté, tandis que la peau extérieure est en fibres-ciment-silice autoclavé.

En outre, l'âme en T est dotée à mi-épaisseur, sur toute la longueur de ses tranches, d'un système de feuillures mâles et/ou femelles suivant le cas, et caractérisée en ce que les tranches longitudinales de l'âme isolante sont pourvues sur la partie correspondant aux ailes latérales du T de feuillures femelles et sur la partie correspondant au pied du T de feuillures mâles, et en ce que les tranches transversales de l'âme isolante sont pourvues sur la partie correspondant au sommet du T d'une feuillure mâle, sur la partie correspondant au milieu du T des feuillures femelles et sur la partie correspondant à la base du T d'une feuillure femelle.

L'invention concerne également un procédé de vêture réalisé à partir des petits éléments isolants décrits ci-dessus, caractérisé en ce que lesdits petits éléments isolants permettent la réalisation d'un revêtement à claire-voie ordinaire verticale, c'est-à-dire que les plaques formant peau extérieure sont disposées selon des rangées verticales dans lesquelles chaque plaque supérieure recouvre partiellement la plaque inférieure respective, les rangées verticales contiguës étant continuellement décalées les unes des autres d'une distance correspondant à la moitié de la différence entre la hauteur des plaques formant peau extérieure et le recouvrement à l'intérieur desdites rangées; les plaques formant peau extérieure des rangées voisines se recouvrant en partie longitudinalement, chaque plaque étant insérée entre deux plaques adjacentes de la rangée voisine considérée. Grâce à cet agencement ainsi qu'à la forme et la disposition de l'âme en T des petits éléments on obtient, par simple emboîtement des feuillures mâles et femelles des différents petits éléments, à la fois une isolation thermique continue du mur, une protection étanche de l'isolant et du mur, ainsi que la possibilité de n'utiliser au maximum qu'une seule fixation par élément.

Selon une autre caractéristique de l'invention, la vêture est fixée au mur à l'aide d'un ensemble clou-cheville introduit dans le trou unique pratiqué en tête de l'élément et dans l'axe médian, c'est-à-dire dans la zone correspondant au recouvrement transversal entre deux petits éléments adjacents d'une même rangée verticale, de sorte qu'aucune fixation ne soit apparente une fois le revêtement terminé. Cette disposition améliore sensiblement l'esthétique du revêtement tout en évitant les problèmes inhérents à la corrosion des fixations mécaniques (clous, vis ou similaires) laissées apparentes et donc directement exposées aux intempéries.

D'autres caractéristiques ou particularités de la présente invention apparaîtront à la lecture de la description qui suit d'un exemple non limitatif avec référence aux figures annexées parmi lesquelles:
- la figure 1 est une vue en élévation de la face avant d'un petit élément isolant conforme à l'invention,
- la figure 2 est une vue en élévation de la face arrière du petit élément isolant,
- la figure 3 est une vue de profil en élévation du petit élément isolant,
- la figure 4 est une coupe selon AA,
- la figure 5 est une coupe selon BB,
- la figure 6 est une vue en élévation côté extérieur du procédé de vêture selon l'invention dont la peau extérieure est posée à claire-voie ordinaire verticale,
- la figure 7 est une vue en élévation côté paroi-support du procédé de vêture,
- la figure 8 est une coupe selon CC,
- la figure 9 est une coupe selon DD,
- la figure 10 est une variante de la figure 2.

Comme représenté sur la figure 1, le petit élément isolant de revêtement de façade de bâtiment comprend une plaque formant peau extérieure (1) réalisée dans le présent exemple en Glasal@ (plaque en fibresciment-silice autoclavé, comprimé) d'épaisseur 4 mm et de format 60 x 30 cm; ce matériau présentant la particularité d'être perméable à la vapeur d'eau, de présenter une grande stabilité dimensionnelle, et d'avoir en surface un revêtement coloré esthétique et durable. Sur la sous-face de la plaque (1) l'on a fixé soit par collage une âme isolante (2) en polystyrène, soit par auto-adhésivité une âme isolante (2) en polyuréthane, l'une ou l'autre présentant la particularité d'être en forme de T de sorte que la sous-face de la plaque (1) soit dépourvue d'isolant sur son pourtour inférieur, c'est-à-dire dans la zone (3) dite de recouvrement transversal et/ou longitudinal entre les éléments contigus. L'âme isolante (2), et comme représentée sur les figures 1, 2 et 3, déborde légèrement au-dessus de la plaque (1) de la valeur correspondant à l'épaisseur d'une feuillure mâle (4'). On remarque sur les figures 2, 3, 4, 5 que l'âme isolante (2) est dotée à mi-épaisseur, sur toute la longueur de ses tranches et en alternance, de feuillures mâles (4-4') et/ou femelles (5-5'-5") suivant les cas de sorte à assurer un auto- blocage entre éléments contigus et autoriser l'emploi au maximum d'une fixation par élément. Cette fixation s'effectue par l'intermédiaire du trou (6) situé en tête de l'élément et dans l'axe médian, ledit trou traversant à la fois la plaque formant peau extérieure et l'âme isolante.

Les figures 4 et 5 présentent deux coupes de l'âme isolante (2) au niveau coupe AA de la moitié supérieure de l'âme en T et au niveau coupe BB de la moitié inférieure de l'âme en T. L'on remarque sur la coupe AA la présence de deux feuillures femelles (5), tandis que sur la coupe BB celle de deux feuillures mâles (4).

Cet agencement permet, d'une part verticalement à la feuillure mâle (4) d'un élément d'une rangée considérée de venir se positionner dans la feuillure femelle (5) de l'élément contigu de la rangée voisine et vice versa, et d'autre part, horizontalement à la feuillure femelle (5') d'un élément d'une rangée considérée et aux feuillures femelles (5") des deux éléments contigus des deux rangées voisines, de venir se positionner dans la feuillure mâle (4') de l'élément inférieur de la même rangée considérée.

Pour la réalisation du procédé de vêture suivant l'invention dont la peau extérieure est posée à claire-voie ordinaire verticale et faisant appel à des petits éléments isolants tels que précédemment décrits, l'on a procédé comme suit et comme représenté sur les figures 6 et 7. L'on pose tout d'abord en alternance et sur une même ligne de niveau un petit élément standard (7) et un élément de "doublis" (8), ce dernier correspondant sensiblement à la partie totalement recouverte d'isolant en sous-face d'une plaque formant peau extérieure (1), augmentée d'une bande de 2 à 6 cm démunie d'isolant et faisant office de goutte d'eau. Une fois ce premier rang réalisé, les éléments standards (7') du rang inférieur viennent s'emboîter dans les créneaux constitués de sorte que les âmes isolantes (2-2'-2") des différents rangs soient parfaitement imbriquées les unes dans les autres et de sorte que les plaques formant peau extérieure (1-1'-1") présentent après recouvrement longitudinal et transversal la configuration traditionnelle d'écailles posées à claire-voie ordinaire verticale.

Comme représenté sur la figure 8, la fixation pratiquée en tête des éléments et qui est invisible sur le premier rang d'éléments standard (7) du fait du recouvrement transversal des éléments supérieurs (7") permet d'éviter toute attaque directe de l'ensemble clou-cheville (9) par les agents atmosphériques et procure une esthétique améliorée du revêtement de façade.

L'on a représenté sur la figure 7 pour amèliorer la compréhension, la face arrière côté paroi-support du procédé de vêture, étant entendu que cette face est non apparente dans la réalité de l'ouvrage car intimement solidarisée au mur. Cette figure permet de constater la parfaite imbrication des âmes isolantes (2-2'-2") et la continuité qui en résulte sur le plan isolation.

Sur la figure 9, l'on s'est efforcé de présenter la valeur du recouvrement longitudinal entre les différentes plaques formant peau extérieure (1-1') des éléments contigus et l'imbrication de ces dernières dans le cadre de la pose traditionnelle à claire-voie ordinaire verticale.

Bien entendu l'invention n'est pas limitée aux modes de réalisation qui viennent d'être décrits, mais en couvre au contraire toutes les variantes. C'est ainsi par exemple qu'il est possible, et comme représenté sur la figure 10, d'améliorer notablement la résistance aux chocs d'impact de corps mous de la peau extérieure (1), en prévoyant dans la zone de recouvrement transversal une languette (10) de faible épaisseur (environ 5 mm), en partie inférieure du petit élément isolant et dans le prolongement de la base de l'âme isolante en T(2), mais à l'exclusion des zones servant simultanément aux recouvrements longitudinaux et transversaux. Cette languette anti- choc collée en sous-face de la plaque formant peau extérieure peut être réalisée dans le même produit que l'âme isolante (2) ou dans tout autre produit possédant au moins la même dureté. Une échancrure (11) de l'ordre de 15 mm de large est prévue dans la languette (10) pour permettre le passage de la tête de fixation de l'élément recouvert. Afin de ménager un larmier à l'extrémité inférieure de la peau extérieure (1), il est conseillé d'arrêter la languette à environ 2 mm en retrait du bord de la peau extérieure.

## Revendications

1. Petit élément isolant de revêtement de façade constitué de deux parties, à savoir une plaque rigide formant peau extérieure (1), et une âme isolante rigide (2) caractérisé en ce que l'âme isolante est en forme de T collée sur la sous-face de la plaque (1), de telle manière que ladite sous-face en soit dépourvue uniquement sur son pourtour inférieur (3).

2. Petit élément isolant suivant la revendication 1, caractérisé en ce que la plaque rigide formant peau extérieure (1) est réalisée en un matériau stable di- mensionnellement et perméable à la vapeur d'eau, tel que le fibres-ciment-silice autoclavé ou le béton de résine.

3. Petit élément isolant suivant la revendication 1 dont l'âme isolante (2) est dotée à mi-épaisseur et sur toute la longueur de ses tranches d'un système de feuillures mâles (4-4') et/ou femelles (5-5'-5") suivant le cas, et caractérisé en ce que les tranches longitudinales de l'âme (2) sont pourvues sur la partie correspondant aux ailes latérales du T de feuillures femelles (5), sur la partie correspondant au pied du T de feuillures mâles (4), et en ce que les tranches transversales de l'âme (2) sont pourvues sur la partie correspondant au sommet du T d'une feuillure mâle (4'), sur la partie correspondant au milieu du T de feuillures femelles (5") et sur la partie correspondant à la base du T d'une feuillure femelle (5').

4. Petit élément isolant suivant la revendication 3, caractérisé en ce que l'âme isolante (2) déborde légèrement au-dessus de la plaque formant peau extérieure (1) et de la valeur correspondant à l'épaisseur d'une feuillure mâle (4').

5. Petit élément isolant suivant l'une quelconque des revendications précédentes, caractérisé en ce que la plaque formant peau extérieure (1) et l'âme isolante (2) sont percées de part en part d'un trou unique (6) servant à la fixation et situé en tête dudit petit élément isolant et dans l'axe médian.

6. Petit élément isolant selon l'une quelconque des revendications 1 à 5, caractérisé en ce qu'il est muni à sa partie inférieure d'une languette anti- chocs (10) de faible épaisseur collée sur la plaque rigide (1) formant peau extérieure et s'étendant dans le prolongement de la base de l'âme isolante en T (2), ladite languette étant munie d'une échancrure (11) pour permettre le passage d'un moyen de fixation.

7. Procédé de vêture faisant appel à des petits éléments isolants suivant l'une quelconque des revendications précédentes, caractérisé en ce que lesdits petits éléments isolants (7-7-7") permettent la réalisation d'un revêtement à claire-voie ordinaire verticale, c'est-à-dire que les plaques formant peau extérieure (1-1'-1") sont disposées selon des rangées verticales dans lesquelles chaque plaque supérieure (1") recouvre partiellement la plaque inférieure respective (1), les rangées verticales contiguës étant continuellement décalées les unes des autres d'une distance correspondant à la moitié de la différence entre la hauteur des plaques et le recouvrement à l'intérieur desdites rangées; les plaques (1 et 1") formant peau extérieure de rangées voisines se recouvrant en partie longitudinalement, chaque plaque (1') étant insérée entre deux plaques adjacentes (1 et 1") de la rangée voisine considérée.

8. Procédé de vêture suivant la revendication 7, caractérisé en ce que par simple emboîtement des feuillures (4-4'-5-5'-5") des différents petits éléments isolants contigus (7-7'-7") l'on obtient une isolation extérieure continue du mur du fait de l'imbrication des différentes âmes isolantes (2-2'-2") en T dans les créneaux constitués par les rangs inférieurs.

9. Procédé de vêture suivant les revendications 7 et 8, caractérisé en ce que par simple emboîtement des feuillures (4-4'-5-5'-5") des différents petits éléments isolants contigus (7-7-7"), l'on obtient d'une part une isolation thermique extérieure continue de la façade et d'autre part un revêtement extérieur protecteur à claire-voie ordinaire verticale.

10. Procédé de vêture suivant l'une quelconque des revendications 7 à 9, caractérisé en ce que les petits éléments isolants (7-7'-7") sont fixés au mur dans la zone correspondant au recouvrement transversal entre deux petits éléments adjacents d'une même rangée verticale de sorte qu'aucune fixation ne soit apparente une fois le revêtement terminé.

11. Procédé de vêture suivant la revendication 10, caractérisé en ce que les petits éléments isolants (7-7'-7") ne sont fixés contre le mur qu'à l'aide d'une seule fixation au maximum par élément.

12. Procédé de vêture suivant la revendication 9, caractérisé en ce que l'autoblocage assuré d'une part par l'emboîtement des feuillures (4-4'-5-5'-5") des âmes isolantes (2-2'-2") ainsi que par les recouvrements transversaux et longitudinaux des plaques formant peau extérieure (1-1'-1") permet de supprimer la fixation de certains des petits éléments isolants constitutifs du procédé de vêture.

## Patentansprüche

1. Kleines wärmedämmendes Fassadenverkleidungselement, welches aus zwei Teilen zusammengesetzt ist, namentlich einer die Außenhaut (1) bildenden steifen Platte und einem steifen Isolierkern (2), dadurch gekennzeichnet, daß der Isolierkern T-förmig ausgebildet und stoffschlüssig derart an der Unterseite der Platte (1) befestigt ist, daß allein der untere Umfangsbereich der Unterseite nicht davon bedeckt ist.

2. Kleines wärmedämmendes Element nach Anspruch 1, dadurch gekennzeichnet, daß die die Au-βenhaut (1) bildende steife Platte aus einem dimensionsstabilen und für Wasserdampf durchlässigen Werkstoff gebildet ist, beispielsweise aus einem durchkesselbehandelten Silizium-Zement-Fasermaterial oder einem Harz-Verbundwerkstoff.

3. Kleines wärmedämmendes Element nach Anspruch 1, dessen Isolierkern (2) über die gesamte Länge seiner Ränder im mittleren Bereich seiner Dicke mit einer Anordnung von Formschlußelementen in Form von Federn (4-4') und/oder Nuten (5-5'-5") versehen ist, dadurch gekennzeichnet, daß die Längsränder des Isolierkerns (2) in den dem Querbalken der T-Form entsprechenden Bereichen mit Nuten (5) und in den dem Stamm der T-Form entsprechenden Bereichen mit Federn (4) versehen sind, und daß die Querränder des Kerns (2) in dem der Oberseite der T-Form entsprechenden Bereich mit einer Feder (4'), in den der Unterseite des Querbalkens der T-Form entsprechenden Bereichen mit Nuten (5"') und in dem der Unterseite der T-Form entsprechenden Bereich mit einer Nut (5') versehen sind.

4. Kleines wärmedämmendes Element nach Anspruch 3, dadurch gekennzeichnet, daß der Isolierkern (2) um ein der Stärke einer Feder (4') entsprechendes Maß über den oberen Rand der die Außenhaut (1) bildenden Platte hervorsteht.

5. Kleines wärmedämmendes Element nach einem der vorstehenden Ansprüche, dadurch gekennzeichnet, daß die die Außenhaut (1) bildende Platte und der Isolierkern (2) von einer einzigen Öffnung (6) durchsetzt sind, welche der Befestigung dient und im Kopfbereich des kleinen wärmedämmenden Elements auf der Mittelachse desselben angeordnet ist.

6. Kleines wärmedämmendes Element nach einem der Ansprüche 1 bis 5, dadurch gekennzeichnet, daß es an seinem unteren Teil mit einer stoffschlüssig an der die Außenhaut (1) bildenden Platte befestigten, eine geringe Stärke aufweisenden stoßdämpfenden Leiste (10) versehen ist, welche sich in Verlängerung des Stamms des T-förmigen Isolierkerns (2) erstreckt und einen Ausschnitt für den Durchtritt eines Befestigungselements hat.

7. Verkleidungsverfahren unter Verwendung von kleinen wärmedämmenden Elementen nach einem der vorstehenden Ansprüche, dadurch gekennzeichnet, daß die kleinen wärmedämmenden Elemente (7-7'-7") den Aufbau einer gewöhnlichen, gitterförmigen, senkrechten Verkleidung ermöglichen, bei welcher die die Außenhaut (1-1'-1") bildenden Platten in senkrechten Reihen angeordnet sind, in welchen jede obere Platte (1 ") die jeweilige untere Platte (1) teilweise überdeckt und einander benachbarte senkrechte Reihen jeweils um die Hälfte der Differenz zwischen der Hähe der Platten und der Bekleidung deselben an der Innenseite der Reihen relativ zueinander versetzt sind, wobei die die Außenhaut bildenden Platten (1 und 1') einander benachbarter Reihen einander teilweise in Längsrichtung überdecken und jede Platte (1') zwischen zwei einander benachbarten Platten (1 und 1") der betreffenden benachbarten Reihe eingesetzt ist.

8. Verkleidungsverfahren nach Anspruch 7, dadurch gekennzeichnet, daß man durch einfaches Ineinandergreifen der Formschlußelemente (4-4'-5-5'-5") der einander benachbarten kleinen wärmedämmenden Elemente (7-7'-7") eine durchgehende äußere Isolation einer Wand erzielt, bei welcher die einzelnen T-förmigen Isolierkerne (2-2'-2") in den durch die darunter verlaufenden Reihen gebildeten Ausschnitten Aufnahme finden.

9. Verkleidungsverfahren nach Ansprüchen 7 und 8, dadurch gekennzeichnet, daß man durch einfaches Ineinandergreifen der Formschlußelemente (4-4'-5-5'-5") der einander jeweils benachbarten kleinen wärmedämmenden Elemente (7-7'-7") einerseits eine durchgehende äußere Wärmeisolierung der Fassade und andererseits eine gewöhnliche gitterförmige, senkrechte äußere Schutzverkleidung erhält.

10. Verkleidungsverfahren nach einam der Ansprüche 7 bis 9, dadurch gekennzeichnet, daß die kleinen wärmedämmenden Elemente (7-7'-7") in dem der Querüberdeckung zweier einander benachbarter kleiner Elemente einer senkrechten Reihe entsprechenden Bereich an der Wand befestigt werden, so daß nach Fertigstellung der Verkleidung keinerlei Befestigung sichtbar ist

11. Verkleidungsverfahren nach Anspruch 10, dadurch gekennzeichnet, daß die kleinen wärmedämmenden Elemente (7-7'-7") mittels jeweils höchstens eines Befestigungselements an der Wand befestigt werden

12. Verkleidungsverfahren nach Anspruch 9, dadurch gekennzeichnet, daß es der einerseits durch den gegenseitigen Eingriff der Formschlußelemente (4-4'-5-5'-5") der Isolierkerne (2-2'-2") und andererseits durch die Quer- und Längsüberdeckung der die Außenhaut (1-1'-1") bildenden Platten gewährleistete Formschluß ermöglicht, auf die Befestigung einiger der für das Verkleidungsverfahren verwendeten kleinen wärmedämmenden Elemente zu verzichten.

## Claims

1. Small insulating element for covering a facade consisting of two parts, namely a rigid plate forming an outer skin (1) and a rigid insulating core (2), characterized in that the insulating core is in the shape of a T mounted on the lower face of the plate (1) in such a manner that the said lower face is free therefrom only on its lower edge (3).

2. Small insulating element according to Claim 1, characterized in that the rigid plate forming an external skin (1) is made from a material which is stable in terms of size and which is permeable to water vapour, such as autoclaved fibre-cement-silica or resin concrete.

3. Small insulating element according to Claim 1 whose insulating core (2) is equipped halfway through and over the entire length of its sections with a system of male (4-4') and/or female (5-5-5") rabbets, as appropriate, and characterized in that the longitudinal sections of the core (2) are provided on the part corresponding to the lateral wings of the T with female rabbets (5), on the part corresponding to the foot of the T with male rabbets (4), and in that the transverse sections of the core (2) are provided on the part corresponding to the top of the T with a male rabbet (4'), on the part corresponding to the middle of the T with female rabbets (5") and on the part corresponding to the base of the T with a female rabbet (5').

4. Small insulating element according to Claim 3, characterized in that the insulating core (2) extends slightly above the plate forming an outer skin (1) and the value corresponding to the thickness of a male rabbet (4').

5. Small insulating element according to any one of the preceding claims, characterized in that the plate forming an outer skin (1) and the insulating core (2) are pierced right through with a single hole (6) serving for fastening and located at the head of the said small insulating element and in the median axis.

6. Small insulating element according to any one of Claims 1 to 5, characterized in that it is equipped at its lower part with an impact-resistant tab (10) of small thickness mounted on the rigid plate (1) forming an outer skin and extending in the extension of the base of the insulating T-shaped core (2), the said tab being equipped with a notch (11) for allowing the passage of a fastening means.

7. Cladding method using small insulating elements according to any one of the preceding claims, characterized in that the said small insulating elements (7-7'-7") permit the production of a covering with ordinary vertical skylight, that is to say that the plates forming an outer skin (1-1'-1 ") are arranged along vertical rows in which each upper plate (1") partially covers the respective lower plate (1), the contiguous vertical rows being continually offset from one another by a distance corresponding to half the difference between the height of the plates and the covering inside the said rows; the plates (1 and 1') forming an outer skin of adjacent rows partly overlapping longitudinally, each plate (1') being inserted between two adjacent plates (1 and 1 ") of the adjacent row in question.

8. Cladding method according to Claim 7, characterized in that by simply interlocking the rabbets (4-4'-5-5'-5") of the various contiguous small insulating elements (7-7'-7") a continuous outer insulation of the wall is obtained by virtue of the overlapping of the various insulating T-shaped cores (2-2'-2") in the notches formed by the lower rows.

9. Cladding method according to Claims 7 and 8, characterized in that by simply interlocking the rabbets (4-4'-5-5'-5") of the various contiguous small insulating elements (7-7'-7"), on the one hand a continuous outer thermal insulation for the facade is obtained and, on the other hand, a protective outer coating with ordinary vertical skylight is obtained.

10. Cladding procedure according to any one of Claims 7 to 9, characterized in that the small insulating elements (7-7'-7") are fastened to the wall in the area corresponding to the transverse overlap between two adjacent small elements of one and the same vertical row such that no fastening is visible once the covering is completed.

11. Cladding method according to Claim 10, characterized in that the small insulating elements (7-7'-7") are fastened against the walls only with the aid of a maximum of a single fastening per element.

12. Cladding method according to Claim 9, characterized in that the self-fastening provided, on the one hand, by the interlocking of the rabbets (4-4'-5-5'-5") of the insulating cores (2-2'-2") and by the transverse and longitudinal overlaps of the plates forming an outer skin (1-1'-1") makes it possible to omit the fastening of some of the small insulating elements forming part of the cladding method.
